# EUROPÄISCHE PATENTSCHRIFT

(11) **EP 0 326 138 B1**
(45) Veröffentlichungstag und Bekanntmachung des Hinweises auf die Patenterteilung: **10.11.1993**
(21) Anmeldenummer: 89101364.1
(22) Anmeldetag: 26.01.1989
(51) Int. Cl.: B22D 29/00

(54) **Vorrichtung zum Entkernen von Gussstücken**
Device for decoring castings
Dispositif de débourrage de pièces coulées

(30) Priorität: 27.01.1988 DE 3802383
(43) Veröffentlichungstag der Anmeldung: 02.08.1989
(73) Patentinhaber: "F.u.K." Frölich & Klüpfel Drucklufttechnik GmbH & Co. KG, D-42285 Wuppertal (DE)
(72) Erfinder: Fünfhausen, Dieter, D-5600 Wuppertal 1 (DE); Heppel, Günter, Dipl.-Kfm., D-5630 Remscheid (DE); Ruppert, Harry, D-5600 Wuppertal 1 (DE); Schmidt, Dieter, D-5600 Wuppertal 1 (DE)
(74) Vertreter: Patentanwälte Dr. Solf & Zapf

(56) Entgegenhaltungen:
- DE-A- 3 219 390
- DE-A- 3 239 262
- DE-U- 808 935
- GB-A- 2 063 739
- US-A- 1 768 428

## Beschreibung

Die Erfindung betrifft eine Vorrichtung für eine Klopfvorrichtung gemäß dem Oberbegriff des Anspruchs 1. Eine derartige Vorrichtung dient zum Entfernen von Innenkernen aus Gußstücken nach dem Erhärten des Gießmetalls.

Es ist eine Vorrichtung zum Entfernen von Innenkernen aus Gußstücken nach dem Erhärten des Gießmetalls vorgeschlagen worden, die einen Klopftisch aufweist, über dem ein Preßlufthammer mit einem Stößel angeordnet ist. Das Gußstück wird auf den Klopftisch gesetzt und gehaltert. Anschließend wird mit dem Stößel des Preßlufthammers auf die Rückwandung des Gußstücks eine vorbestimmte Schlag- bzw. Klopfenergie aufgebracht. Die Impulse der Klopfenergie werden über die Wandung des Gußstücks auf den Kern, der an der Innenwandung des Gußstücks haftet, übertragen, und erzeugen Risse im Kern, so daß der Kern in mehrere Teilstücke zerlegt wird. Gleichzeitig erfolgt aber auch wegen der unterschiedlichen Eigenresonanz von Gußstück und Kern ein Ablösen des Kernmaterials von der Innenwandung des Gußstücks, wobei Abrieb (loser Formsand) gebildet wird.

Aus der DE-OS 32 19 390 ist eine Vorrichtung zum Entfernen des Kernsandes aus Gußstücken bekannt, wobei das Gußstück zwischen einem Vibrator und einer verstellbaren Auflage einspannbar ist. Der Vibrator ist ein Drucklufthammer, der sich an einem Rahmenträger der Vorrichtung über eine stoß- und schwingungsdämpfende Zwischenlage ortsfest abstützt. Die Hammerspitze des Drucklufthammers bildet mit einem am Rahmenträger über eine weitere stoß- und schwingungsdämpfende Zwischenlage abgestützten Amboß eine Einspanneinheit für das Gußstück. Bei dieser bekannten Vorrichtung können auch zwei oder mehr Hammereinrichtungen nebeneinander auf dem gleichen Maschinengestell zur Bearbeitung des gleichen Gußstücks gleichzeitig durch alle Hammereinrichtungen oder mehrerer Gußstücke durch je eine Hammereinrichtung angeordnet sein. Die Möglichkeiten der Anordnung mehrerer Hammereinrichtungen ist jedoch räumlich begrenzt.

Eine Vorrichtung der im Oberbegriff der im Anspruch 1 angegebenen Art ist aus der GB-A-2 063 739 bekannt. Bei dieser bekannten Vorrichtung ist der Halter für den Klopfhammer gegenüber dem zu klopfenden Gut relativ vor- und zurückfahrbar an einem seinerseits verschwenkbar gelagerten Halter gelagert. Nachteilig bei dieser Vorrichtung ist, daß sie einen relativ großen Platzbedarf erfordert. Das trifft auch auf die ebenfalls in Übereinstimmung mit den Merkmalen des Oberbegriffs des Anspruchs 1 ausgebildete Vorrichtung zu, die aus der US-A-1 768 428 bekannt ist, bei der ein am Halter für den Klopfhammer angreifender Kolben einer hydraulischen Zylinder-/Kolbeneinrichtung für die Relativbewegung des den Klopfhammer tragenden Halters relativ zum Gußstück vorgesehen ist.

Die Aufgabe der vorliegenden Erfindung besteht darin, eine Vorrichtung der im Oberbegriff des Anspruchs 1 angegebenen Art bei kompaktem Aufbau mit Bezug auf das zu klopfende Gut verstellbar auszubilden.

Diese Aufgabe wird durch die Merkmale des Anspruchs 1 gelöst. Vorteilhafte Weiterbildungen der Erfindung werden in den Unteransprüchen gekennzeichnet.

Nachfolgend wird die Erfindung anhand von in einer Zeichnung dargestellten bevorzugten Ausführungsbeispielen erläutert. Es zeigen:
- Fig. 1: eine Frontansicht der Klopfvorrichtung;
- Fig. 2: eine Seitenansicht der Klopfvorrichtung;
- Fig. 3: eine Draufsicht auf die Klopfvorrichtung;
- Fig. 4.: einen Klopfhammer-Halter im Längsschnitt;
- Fig. 5.: den Halter gemäß Fig. 4 in ausgefahrener Stellung des Klopfhammers;
- Fig. 6: einen Klopfhammer-Halter im Längsschnitt als zweites Ausführungsbeispiel;
- Fig. 7: den Halter in der Seitenansicht von rechts;
- Fig. 8: den Halter im Schnitt VIII-VIII in Fig. 7 in ausgefahrener Stellung des Klopfhammers.

Die Klopfvorrichtung weist zwei auf Abstand voneinander und parallel zueinander angeordnete, auf dem Boden ruhende Fußbalken 1, 2 auf. In der Längsmitte der Fußbalken ist je eine aufrechtstehende Säule 3, 4 angeordnet. Die Säulen 3, 4 stehen oben über eine Traverse 5 miteinander in fester Verbindung. Parallel zur Traverse 5 ist eine Traverse 6 zwischen den Fußbalken 1, 2 angeordnet.

Benachbart zur Säule 4 ist parallel zum Fußbalken 2 ausgerichtet ein Gestellrahmen 7 auf dem Boden stehend vorgesehen, der etwa halb so hoch ist wie die Säulen 3, 4. Der Gestellrahmen 7 trägt zwei im Abstand voneinander angeordnete Schienen 8, 9, die parallel zu den Fußbalken 1, 2 verlaufen und etwa so lang sind wie die Fußbalken. Anschlußschienen 11 befinden sich vor einer Öffnung 12 der Kabine 10, in der die Klopfvorrichtung vorzugsweise untergebracht ist. Auf die Schienen 8, 9 ist ein Wagen 13 gesetzt, der ein Gußstück 14 trägt.

Der Wagen 13 weist ein Chassis 15 auf. Das Chassis 15 verfügt über eine Vorderachse 16 und eine Hinterachse 17, an denen jeweils zwei Räder 18 sitzen, die auf den Schienen 8, 9 geführt werden. Im Innern des Chassis 15 ist eine Lagerplatte 19 angeordnet, unter der um quer zu den Achsen 16, 17 sich erstreckende Achsen 21a drehende Rollen 20a in den Eckbereichen der Lagerplatte 19 angeordnet sind, die auf den Achsen 16, 17 abrollen, so daß die Lagerplatte 19 quer zur Richtung der Schienen 8, 9 versetzbar auf dem Chassis 15 lagert. Vorzugsweise sind jeweils zwei übereinander im Abstand voneinander angeordnete Rollen 20a vorgesehen, die die jeweilige Achse 16 oder 17 von oben und unten umgreifen und schienenartig geführt werden.

Durch diese Konstruktion kann die Lagerplatte 19 in Richtung der Achsen 16, 17 verschoben werden. Mit jeweils geeigneten Arretiermitteln (nicht dargestellt) können der Wagen 13 auf den Schienen 8, 9 sowie die Lagerplatte 19 in der Mittelstellung zwischen den Achsen 16, 17 arretiert werden.

Erfindungsgemäß ist an der Säule 3 etwa in halber Höhe und höhenverstellbar ein Halter 20 für einen sich horizontal erstreckenden Klopfhammer, bei der vorliegenden Ausführung ein Drucklufthammer 21, angeordnet, der gegen das Gußstück 14 fahrbar ist. Dem Drucklufthammer 21 gegenüberliegend ist an der Säule 4 höhenverstellbar ein elastischer Puffer 23 angeordnet. Wird der Drucklufthammer 21 ausgefahren und die Arretierung der Rollen 20a aufgehoben, drückt der Stößel 21.1 des Drucklufthammers 21 das Gußstück 14 gegen den Puffer 23. Es kann dann der Stößel 21.1 in oszillierende Klopfbewegungen versetzt werden, so daß die erforderliche Klopfenergie auf das Gußstück übertragen werden kann. Nach Beendigung des Klopfens wird der Klopfhammer 21 zurückgefahren, die Lagerplatte 19 in ihre Ausgangsstellung gebracht und der Wagen 13 kann dann aus der Kabine 10 gefahren werden.

Für besondere Klopfbeaufschlagungen des Gußstücks wie z.B. bei Gußstücken mit schräg verlaufenden Außenflächen ist es vorteilhaft, den Drucklufthammer 21 so zu halten, daß er im wesentlichen rechtwinklig zur zu beaufschlagenden Fläche des Gußstücks ausrichtbar und ggf. in dieser Position feststellbar ist. Dies kann dadurch erreicht werden, daß der Halter 20 horizontal sowie parallel zum Gestellrahmen 7 bzw. den Schienen 8, 9 verstellbar und horizontal sowie vertikal oder raumgelenkig schwenkbar, vorzugsweise an der Säule 3, gelagert ist.

Nach einer besonderen Ausführungsform der Erfindung ist am Gestell 7 eine Kolbenzylinderanordnung 24 im Bereich der Achse 17 unter dem Wagen 13 eines sich in der Kabine 10 befindenden Wagens angeordnet, dessen Kolbenstange 25 beim Ausfahren den Wagen im Bereich der Achse 17 anheben kann, so daß der Wagen um die Achse 16 drehend hochgeschwenkt wird. Durch schnelles Zurückziehen der Kolbenstange 25 fällt der Wagen stoßartig wieder auf die Schiene 7, 8 zurück, woraus eine Schlagenergie resultiert, die auf das Gußstück übertragen wird, das sich auf dem Wagen befindet. Diese Schlagenergie ergänzt die Zerstörung des Innenkerns des Gußstücks.

Eine erste besonders zweckmäßige Ausführungsform eines Halters 20 zeigen die Fig. 4 und 5.

Der Halter 20 weist einen Hohlzylinder 28 auf, in dem ein Kolben 29 geführt wird. Der Kolben 29 ist hohlzylindrisch und steht vorderendig mit einer hohlzylindrischen Kolbenstange 40 in Verbindung, die einen kleineren Durchmesser hat, als der Innendurchmesser des Hohlzylinders beträgt, so daß ein Zylinderringraum 41 verbleibt. Hinterendig weist der Kolben 29 eine massive Kolbenstange 38 auf. Die Kolbenstange 38 ist als gesondertes Teil ausgebildet und in ein Innengewinde des Kolbens 29 eingeschraubt, wobei das das Außengewinde 42 tragende Ansatzstück 37 der Kolbenstange 38 ebenfalls hohlzylindrisch ist. Unmittelbar hinter dem Gewinde 42 ist eine nach außen abstehende Ringstufe auf der Kolbenstange 38 vorgesehen. Auf dem Kolben 29, auf der Kolbenstange 38 oder auf der Ringstufe 31 ist ein Dichtring 32 in einer entsprechenden Nut 33 angeordnet, der an der Innenzylinderfläche 34 des Hohlzylinders 28 anliegt. Die Ringstufe 31 bildet eine vordere, an der Endfläche des Hohlzylinders 29 anliegende Ringfläche 35 und eine radial tieferspringende hintere Ringkolbenfläche 36.

Die hintere Ringkolbenfläche 36 wird von einer auf der Kolbenstange 38 aufsitzenden, radial ausgerichteten, im Hohlzylinder 28 angeordneten Ringstufe 30 hintergriffen, wobei unmittelbar hinter der Ringstufe 30 ein Dichtring 39 in einer entsprechenden Ringnutz 43 sitzt.

Die Kolbenstange 38 schließt den Zylinder 28 nach hinten ab. Eine radial ausgerichtete Bohrung 44 am freien Ende der Kolbenstange 38 geht in eine axial ausgerichtete Bohrung 45 über, die in den Innenraum 46, 46.1 des Kolbens 29 bzw. der Kolbenstange 28 mündet. Durch die Bohrungen 44 und 45 kann ein Druckmittel in den Innenraum 46.1 der Kolbenstange 38 geleitet werden. In die Bohrung 44 kann ein Anschlußelement 47, z.B. ein Druckmittelschlauch, gesteckt werden, der eine achsparallele, schlitzförmige Ausnehmung 47.1 im Zylinder 28, die bis etwa zum Dichtring 39 reicht, durchgreift.

Die hohlzylindrische Kolbenstange 40 wird formschlüssig in einem Zylinderdeckelring 48 gelagert, der auf dem Zylinder 28 sitzt und in einer Ringnut 49 einen Dichtring 50 lagert, der auf der Außenmantelfläche der Kolbenstange 40 aufsitzt. In den Ringraum 41 kann durch eine Bohrung 51 oder 52 ein auf die Kolbenfläche 53 oder 36 wirkendes Druckmedium, hier Druckluft, gegeben werden, so daß der Kolben 29 mit den Kolbenstangen 40 und 38 im Zylinder 28 verfahren werden kann, bis er gegen den Zylinderdeckelring 48 oder die Ringstufe 30 stößt. Im Innenraum 46, 46.1 des Kolbens 29 bzw. der Kolbenstange 38 lagert in an sich bekannter Weise der Drucklufthammer 21 mit einer flanschförmigen Ringstufe 54 geringfügig längs beweglich, dessen Hub nach vorne durch eine Hubbegrenzungsfläche 55 im Kolben 29 und nach hinten durch die vom vorderen Ende der Kolbenstange 38 gebildete Hubbegrenzungsfläche 56 im Innenraum 46 begrenzt ist.

Rückseitig am Drucklufthammer 21 bzw. an der Ringstufe 54 ist koaxial ein Ansatz 57 angeordnet, in dem in nicht dargestellter Weise die Steuerung für die eine oszillierende Bewegung bzw. Schlagbewegung des Stößels 21.1 hervorrufende Beaufschlagung des Stößels 21.1 untergebracht ist. Zwischen dem rückseitigen Ende des Ansatzes 57 und dem Grund 65 des Innenraums 46.1 ist einem Puffer 66 eine Scheibe aus Gummi oder elastischem Kunststoff angeordnet, das am Ansatz 57 oder am Grund 65 befestigt sein kann.

Das über die Bohrung 44, 45 in den Innenraum 46 eingeleitete Druckmedium wirkt gegen einen doppelt beaufschlagbaren Kolben (nicht dargestellt) im Drucklufthammer 21 und treibt diesen nach vorn, wobei der Kolben auf die Schlagfläche des Stößels 21.1 schlägt. Danach wirkt das Druckmedium auf die andere Kolbenfläche und treibt den Kolben zurück, bis er wieder durch einen Schieber, insbesondere Rohrschieber, umgesteuert wird. Die Steuerung bzw. Umlenkung der Luft wird in an sich bekannter Weise durch den vor- und rückbewegbaren Rohrschieber gewährleistet, wobei entsprechende Luftkanäle (nicht dargestellt) vorgesehen sind, die zur Zylinderkammer des Drucklufthammers 21 führen. Die Rückprall- oder Rückschlagenergie bzw. die vom Stößel 21.1 auf den Kolben 29 übertragenen Schläge werden durch einen elastischen Puffer 58, der sich vor der Ringstufe 54 befindet und sich gegen die durch die Hubbegrenzungsfläche 55 gebildete Ringstufe abstützt, und den Puffer 66 teilweise vernichtet bzw. gedämpft.

Der Führungsschaft 60 des Drucklufthammers 21 ragt zentral aus der Mündung 59 des Zylinders 28 heraus, wobei er einen geringeren Durchmesser hat als der Innendurchmesser der zylindrischen Kolbenstange 40 und der Mündung 59 beträgt. Ein radial ausgerichteter, im Mündungsbereich angeordneter Stützring 61 stützt den Führungsschaft 60 radial formschlüssig ab. Die hintere Abstützung des Führungsschaftes 61 übernimmt die Ringstufe 54.

Die Abluft des Drucklufthammers 21 strömt durch radiale Kanäle 67 in den Ringraum 68 zwischen der Kolbenstange 40 und dem Führungsschaft 60 und von dort durch axiale Kanäle 69 im Stützring 61 nach vorn ins Freie.

Die Fig. 5 zeigt den bis zum vorderen Anschlag 62 am Zylinderdeckelring ausgefahrenen Kolben 29. Zwischen diesen beiden dargestellten Stellungen kann der Kolben 29 jede Zwischenstellung einnehmen. Die jeweilige Zwischenstellung ist mit geeigneten Mitteln arretierbar. In der jeweiligen Stellung des Kolbens 29 kann dann auf den Stößel 21.1 die oszillierende Bewegung übertragen werden, die als Klopfenergie auf das Gußstück einwirken soll.

Beim Ausführungsbeispiel gemäß den Figuren 6 bis 8 ist der Drucklufthammer 21 in einem Kolben 72 gelagert, der nur frontseitig eine Kolbenstange 73 aufweist, so daß die hintere Arbeitskammer 74 des Arbeitszylinders 75 durch eine geschlossene hintere Stirnwand 76 begrenzt werden kann. Hierdurch ist nicht nur eine kürzere Bauweise vorgegeben, sondern auch ein besserer Schutz für den Kolben 72, und zwarsowohl hinsichtlich Verschmutzung als auch Schlag- oder Stoßbeschädigungen.

Der Beaufschlagungskanal 77 für das vorzugsweise pneumatische Druckmedium zur Beaufschlagung des Stößels 21.1 erstreckt sich zur Mantelfläche des Kolbens 72 und ist hier mit einer Ausnehmung, vorzugsweise eine Ringausnehmung 78, in der Mantelfläche des Kolbens 72 verbunden. Die Länge 1 der Ringausnehmung 78 entspricht der Hublänge H, den der Kolben 72 auszuführen vermag.

Die Länge L des Kolbens 72 ist größer bemessen als die Hublänge H, so daß zwischen der Ringausnehmung 78 und den Enden des Kolbens 72 genügend Platz für Dichtringe vorhanden ist, wobei auf jeder Seite zwei Dichtringe 81, 81' nebeneinander angeordnet sind, um jeweils eine Abdichtung zwischen der Ringausnehmung 78 und der vorderen und hinteren Arbeitskammer 82, 74 des Arbeitszylinders 75 zu gewährleisten. In der Umfangswand 84 des Arbeitszylinders 75 ist ein radiales Anschlußloch 85 für eine nicht dargestellte Beaufschlagungsleitung so angeordnet, daß es in jeder Stellung des Kolbens 72 mit der Ringausnehmung 78 in Verbindung steht. Bei dieser Ausgestaltung läßt sich somit eine bezüglich des Arbeitszylinders 75 ortsfeste Beaufschlagungsleitung zur Beaufschlagung des Drucklufthammers 21 verwirklichen, die im wesentlichen wie beim ersten Ausführungsbeispiel gemäß Fig. 4 und 5 ausgebildet ist.

Der rückseitig der Ringstufe 54 des Drucklufthammers 21 angeordnete Innenraum 46.1 ist rückseitig durch ein topfförmiges, vorzugsweise in eine rückseitige Ausnehmung des Kolbens 72 eingeschraubtes, Einsatzteil 92 mit einem den Innenraum 46.1 bildenden zylindrischen Hohlraum 93 begrenzt, in den der Ansatz 57 eintaucht. Der Puffer 66 liegt hier am Grund 65 der Ausnehmung im Einsatzteil 92 an.

Beim vorliegenden Ausführungsbeispiel ist die Länge e der Kolbenstange 73 des Kolbens 72 so groß bemessen, daß in der in Fig. 6 dargestellten hinteren Position des Kolbens 72 die Kolbenstange 73 um das Maß f aus dem vorderen Ende des Arbeitszylinders 75 herausragt. In diesem herausragenden Bereich ist eine radiale Öffnung 106 in der hohlzylindrischen Umfangswand der Kolbenstange 73 vorgesehen, durch die der zwischen der Umfangswand und dem Führungsschaft befindliche Ring-Hohlraum 108 belüftet ist. Hierdurch wird ein geräuscharmer Abluftaustritt erreicht. Es ist auch möglich, durch eine Verbindung der Öffnung 106 mit einer flexiblen Leitung die Abluft zur Außenatmosphäre abzuführen. Wie schon beim ersten Ausführungsbeispiel wird auch bei diesem Ausführungsbeispiel im Betrieb der Kolben 72 soweit vorgeschoben, daß der Stößel 21.1 das zu beaufschlagende Werkstück, insbesondere ein Gußstück, erreicht, und dann erfolgt dessen Beaufschlagung mit Druckluft.

Das gezielte Vorschieben und Zurückschieben des Kolbens 72 erfolgt durch Beaufschlagung der Arbeitskammern 82, 74 des Arbeitszylinders 75 durch ein pneumatisches oder hydraulisches Medium, das durch nicht dargestellte, an Anschlußöffnungen 109, 111 anschließbare Leitungen zu den Arbeitskammern 82, 74 zuführbar und wieder abführbar ist. Beim vorliegenden Ausführungsbeispiel befindet sich die der hinteren Arbeitskammer 74 zugehörige Anschlußöffnung 109 am Umfang der hinteren Stirnwand 76 des Arbeitszylinders 75, und sie ist durch einen radialen und axialen Kanal 110 mit der hinteren Arbeitskammer 74 verbunden. Die der vorderen Arbeitskammer 82 zugehörige Anschlußöffnung 111 befindet sich in der Umfangswand 84 des Arbeitszylinders 75, benachbart zur vorhandenen vorderen Stirnwand 112, die die Kolben-, stange 73 in einer Führungsbohrung 113 radial stützt und axial führt, wobei ein Dichtungsring 114 in einer Nut in der Führungsbohrung 113 zwecks Abdichtung der vorderen Arbeitskammer 82 angeordnet ist.

Zur radialen Abstützung des vorderen Endes des Drucklufthammers 21 bzw. Führungsschafts 60 dient eine Führungsbohrung 115 in der Stirnwand 116 der Kolbenstange 73, in der die zylindrische Kolbenstange 73 radial gestützt und längs geführt ist.

Zur intermittierenden Beaufschlagung des Stößels 21.1 des Drucklufthammers 21 nach dem ersten und zweiten Ausführungsbeispiel dient die vorhandene Druckerzeugungseinrichtung für das pneumatische Druckmedium und eine an sich bekannte Niethammersteuerung, die dem Drucklufthammer 21 vorzugsweise im Ansatz 57 zugeordnet ist.

Wie insbesondere aus Fig. 7 zu entnehmen ist, weist der Mantelabschnitt des Arbeitszylinders 75 einen viereckigen, vorzugsweise quadratischen Außenquerschnitt auf, in dem sich der runde Innenquerschnitt erstreckt. Hierdurch wird nicht nur die Stabilität des Arbeitszylinders 75 erhöht, sondern es lassen sich auch vorteilhaft vier axial in die Umfangswand 84 einfassende Befestigungsschrauben 117, 118 für die Stirnwände 76, 112 im Bereich der Ecken des viereckigen Querschnitts anordnen.

In der Praxis sind oft unterschiedlich große Massenbeaufschlagungen für zu behandelnde Gußstücke gefordert, z.B. bei Gußstücken unterschiedlicher Art oder unterschiedlichen Materials. Hierzu ist es vorteilhaft, dem Klopfhammer 20 zwei oder mehrere Drucklufthämmer 21 unterschiedlichen Gewichtes oder unterschiedlicher Masse als Austauschteile zuzuordnen. Durch Einbau des vorbestimmten Drucklufthammers 21 kann somit die Klopfleistung angepaßt werden.

## Patentansprüche

1. Vorrichtung für eine Klopfvorrichtung mit einem Klopfhammer (21), insbesondere einem Drucklufthammer, der relativ zu einem zu klopfenden Gut vor- und zurückverfahrbar in einem Halter (20) gelagert ist,
dadurch **gekennzeichnet,**
daß der Halter (20) einen Hohlzylinder (28, 84) aufweist, in dem ein Kolben (29) geführt ist, der das Hinterende des Klopfhammers (21) trägt und der zum Vor- und Zurückfahren des Klopfhammers (21) gegenüber dem zu klopfenden Gut im Hohlzylinder (28, 84) pneumatisch angetrieben verstellbar ist, und daß der Kolben (29) hohl ausgebildet ist und den Klopfhammer (21) in seinem Innenraum (46) aufnimmt.

2. Vorrichtung nach Anspruch 1, dadurch gekennzeichnet, daß der Kolben (29, 72) hohlzylindrisch ist und vorderendig mit einer hohlzylindrischen Kolbenstange (40, 73) in Verbindung steht, die einen kleineren Durchmesser hat, als der Innendurchmesser des Hohlzylinders (28, 84) beträgt, so daß ein Zylinderringraum (41) verbleibt und daß vorzugsweise hinterendig der Kolben (29) eine massive Kolbenstange (38) aufweist.

3. Vorrichtung nach Anspruch 2, dadurch gekennzeichnet, daß die Kolbenstange (38) als gesondertes Teil ausgebildet ist und in ein Innengewinde des Kolbens (29) eingeschraubt ist, wobei ein ein Außengewinde (42) tragendes Ansatzstück (37) der Kolbenstange (38) ebenfalls hohlzylindrisch ist.

4. Vorrichtung nach Anspruch 3, dadurch gekennzeichnet, daß unmittelbar hinter dem Gewinde (42) eine nach außen abstehende Ringstufe (31) auf der Kolbenstange (38) vorgesehen ist, die einen Dichtring (32) in einer entsprechenden Nut (33) trägt, wobei der Dichtring (32) an der Innenzylinderfläche (34) des Hohlzylinders (28) anliegt und die Ringstufe (31) eine vordere, an der Endkante des Hohlzylinders (29) anliegende Ringkante (35) und eine radial tieferspringende, hintere Ringkante (36) bildet.

5. Vorrichtung nach Anspruch 4, dadurch gekennzeichnet, daß die hintere Ringkante (36) von einer auf der Kolbenstange (38) aufsitzenden, radial ausgerichteten, im Hohlzylinder (28) angeordneten Ringstufe (30) hintergriffen wird, wobei unmittelbar hinter der Ringstufe (30) ein Dichtring (39) in einer entsprechenden Ringnut (43) sitzt.

6. Vorrichtung nach Anspruch 5, dadurch gekennzeichnet, daß die Kolbenstange (38) den Zylinder (28) nach hinten abschließt, eine radial ausgerichtete Bohrung (44) am freien Ende aufweist, die in eine axial ausgerichtete Bohrung übergeht, die in den Innenraum (46) des Kolbens (29) mündet, und daß im Zylinder (28) im Bereich der Bohrung (44) eine schlitzförmige Ausnehmung (47.1) angeordnet ist, die bis etwa zum Dichtring (39) reicht.

7. Vorrichtung nach Anspruch 6, dadurch gekennzeichnet, daß die hohlzylindrische Kolbenstange (40, 73) formschlüssig in einem Zylinderdeckelring (48, 112) lagert, der auf dem Zylinder (28, 84) sitzt.

8. Vorrichtung nach Anspruch 7, dadurch gekennzeichnet, daß der Zylinderdeckelring (48, 112) in einer Ringnut (49) einen Dichtring (50, 114) lagert, der auf der Außenmantelfläche der Kolbenstange (40, 73) aufsitzt.

9. Vorrichtung nach einem oder mehreren der Ansprüche 1 bis 8, dadurch gekennzeichnet, daß in den Ringraum (41) Bohrungen (51 und/oder 52) münden.

10. Vorrichtung nach einem oder mehreren der Ansprüche 1 bis 9, dadurch gekennzeichnet, daß im Innenraum (46) des Kolbens (29, 72) der Drucklufthammer (21) mit einer Ringstufe (54) lagert, der nach vorne eine Hubbegrenzungsfläche (55) und nach hinten eine Hubbegrenzungsfläche (56, 67) im Innenraum (46) zugeordnet ist, und daß zwischen den Begrenzungsflächen (55, 56 und/oder 67) und dem Drucklufthammer (21) Puffer (58, 66) vorgesehen sind.

11. Vorrichtung nach einem oder mehreren der Ansprüche 1 bis 10, dadurch gekennzeichnet, daß der Drucklufthammer (21) zentral aus der Mündung (59) des Zylinders (28, 84) herausragt, wobei ein Führungsschaft (60) einen geringeren Durchmesser hat, als der Innendurchmesser der zylindrischen Kolbenstange (40, 73) und der Mündung (59) beträgt, und daß ein radial ausgerichteter, im Mündungsbereich angeordneter Stützring (61, 116) den Führungsschaft (60) formschlüssig abstützt, wobei die hintere Anstützung des Führungsschaftes (60) die Ringstufe (54) übernimmt.

12. Vorrichtung nach Anspruch 11, dadurch gekennzeichnet, daß der Kolben (72) ein einseitig mit einer Kolbenstange (73) versehener Kolben ist, wobei die Kolbenstange (73) sich vom Kolben (72) nach vorn erstreckt.

13. Vorrichtung nach Anspruch 12, dadurch gekennzeichnet, daß die Kolbenstange (73) als Hohlkörper ausgebildet ist, und der die Kolbenstange (73) längs durchfassende frontseitig aus der Kolbenstange (73) herausragende Führungsschaft (60) des Drucklufthammers (21) in einem im vorderen Bereich der Kolbenstange (73) angeordneten radialen Stützlager (115) gelagert ist.

14. Vorrichtung nach Anspruch 12 oder 13, dadurch gekennzeichnet, daß die Länge (L) des Kolbens (72) größer ist als dessen Hublänge (H), daß am Umfang des Kolbens (72) eine vorzugsweise sich über die gesamte Umfangsfläche erstreckende Ausnehmung (78) angeordnet ist, deren Länge (l) etwa der Hublänge (H) entspricht, daß die Ausnehmung (78) durch eine Verbindungsleitung (77, 46.1) mit der Beaufschlagungskammer des Drucklufthammers (21) verbunden ist und daß in der Umfangswand (84) des Arbeitszylinders (75) der Zylinderkolbenanordnung eine Anschlußöffnung (85) für das Druckmedium so angeordnet ist, daß sie in jeder Hubstellung des Kolbens (72) mit der Ausnehmung (78) in Verbindung steht.

15. Vorrichtung nach Anspruch 14, dadurch gekennzeichnet, daß der oder die Puffer (58, 66) durch eine Druckfeder oder ein Teil aus elastischem Material wie Gummi oder Kunststoff gebildet ist bzw. sind.

16. Vorrichtung nach wenigstens einem der Ansprüche 10 bis 15, dadurch gekennzeichnet, daß der rückseitige Puffer (66) zwischen dem rückseitigen Ende des Drucklufthammers (21) und der ihm zugewandten Wand des Innenraums (46.1) im Kolben (72) angeordnet ist.

17. Vorrichtung nach wenigstens einem der Ansprüche 1 bis 16, dadurch gekennzeichnet, daß rückseitig vom Drucklufthammer (21) ein mit Druckluft beaufschlagbarer Raum (46.1, 93) im Kolben (72) vorgesehen ist, und daß dieser Raum (46.1, 93) durch ein in eine rückseitige Ausnehmung im Kolben (72) eingesetztes, vorzugsweise eingeschraubtes Einsatzteil (92) begrenzt ist, das topfförmig nach innen geformt ist.

18. Vorrichtung nach wenigstens einem der Ansprüche 1 bis 17, dadurch gekennzeichnet, daß dem Klopfhammer (21) mehrere Stößel (21.1) oder Teile desselben unterschiedlichen Gewichtes als Austauschteile zugeordnet sind.

## Claims

1. Device for a rapping device with a rapping hammer (21), more particularly a compressed air hammer, which is mounted on a holder (20) such that it moves forwards and backwards with respect to a product to be rapped, characterised in that the holder (20) has a hollow cylinder (28,84) in which a piston (29) is guided, which carries the rear end of the rapping hammer (21) and which is movable when driven pneumatically in the hollow cylinder (28,84) for driving the rapping hammer (21) forward and backwards against the product to be rapped, and in that the piston (29) is hollow and receives the rapping hammer in its interior space (46).

2. Device according to Claim 1, characterised in that the piston (29,72) is a hollow cylinder and at the front end is joined to a hollow cylindrical piston rod (40,73) which has a smaller diameter than the inside diameter of the hollow cylinder (28,84) so that a cylindrical annulus (41) is left and that preferably at the rear end the piston (29) is provided with a heavy piston rod (38).

3. Device according to Claim 2, characterised in that the piston rod (38) is formed as a separate part and is screwed into an internal thread of the piston (29), in which an external thread (42) is on an extension piece (37) of the piston rod (38) and which is also a hollow cylinder.

4. Device according to Claim 3, characterised in that immediately behind the thread (42) an annular step (31) projecting outwards is provided on the piston rod (38) and has a sealing ring (32) in a corresponding groove (33), wherein the sealing ring (32) rests against the inside cylindrical surface (34) of the hollow cylinder (28) and the annular step (31) forms a front annular edge (35) resting against the end edge of the hollow cylinder (29) and a radially lower, rear annular edge (36).

5. Device according to Claim 4, characterised in that the rear annular edge (36) is gripped rearwards by a radially aligned annular step (30) situated in the hollow cylinder (28) and resting on the piston rod (38), wherein a sealing ring (39) sits in a corresponding annular groove (43) immediately behind the annular step (30).

6. Device according to Claim 5, characterised in that the piston rod (38) shuts off the cylinder (28) rearwards and at the free and has a radially aligned bore (44) which passes into an axially aligned bore, opening into the interior space (46) of the piston (29), and that in the region of the bore (44) a slot-shaped recess (47.1) is situated in the cylinder (28) extending approximately up to the sealing ring (39).

7. Device according to Claim 6, characterised in that the hollow cylindrical piston rod (40,73) is mounted to lock positively in a cylinder cover ring (48,112) which sits on the cylinder (28,84).

8. Device according to Claim 7, characterised in that the cylindrical cover ring (48,112) is mounted in an annular groove (49) of a sealing ring (50,114), which sits on the outside shell surface of the piston rod (40,73).

9. Device according to one or more of Claim 1 to 8, characterised in that the bores (51 and/or 52) open into the annular space (41).

10. Device according to one or more of Claims 1 to 9, characterised in that the compressed air hammer (21) having an annular step (54) is mounted in the interior space (46) of the piston (29,72) to which annular step a forwards stroke limiting surface (55) and a rearwards stroke limiting surface (56,67) are arranged in the interior space (46) and that buffers (58,66) are provided between the limiting surfaces (55,56 and/or 67) and the compressed air hammer (21).

11. Device according to one or more of Claims 1 to 10, characterised in that the compressed air hammer (21) projects centrally from the mouth (59) of the cylinder (28,84), in which the guide shaft (60) has a smaller diameter than the inside diameter of the cylindrical piston rod (40,73) and the mouth (59), and that a radially aligned supporting ring (61,116) supports the guide shaft (60) so that it locks positively, so that the rear support of the guide shaft (60) receives the annular step (54).

12. Device according to Claim 11, characterised in that the piston (72) is a piston provided on one side with a piston rod (73), wherein the piston rod (73) extends forwards from the piston (72).

13. Device according to Claim 12, characterised in that the piston rod (73) is formed as a hollow body, and the guide shaft (60) of the compressed air hammer (21) which projects from the piston rod (73) at the front longitudinally holding the piston rod (73) is mounted on a radial support bearing (115) situated in the front region of the piston rod (73).

14. Device according to Claim 12 or 13, characterised in that the length (L) of the piston (72) is greater than its stroke length (H), that on the circumference of the piston (72) is situated a recess (78) extending preferably over the whole circumference surface, its length (l) corresponding approximately to the stroke length (H), that the recess (78) is joined to the admission chamber of the compressed air hammer (21) by a connecting pipe (77, 46.1) and that a connection opening (85) for the pressure medium is so situated in the circumference wall (84) of the operating cylinder (75) of the cylindrical piston system that in every stroke position of the piston (72) it is in connection with the recess (78).

15. Device according to claim 14, characterised in that the buffer or buffers (58,66) is or are formed by a compression spring or a part consisting of an elastic material such as rubber or plastic.

16. Device according to at least one of Claims 10 to 15, characterised in that the rear buffer (66) is located in the piston (72) between the rear end of the compressed air hammer (21) and the interior space (46.1) which is turned towards it.

17. Device according to at least one of Claims 1 to 16, characterised in that a chamber (46.1,93) is provided in the piston (72), to the rear of the compressed air hammer (21) in which it is possible to act upon with compressed air and that this chamber (46.1, 93) is limited by an insert (92) which is inserted, preferably screwed, into a rear recess in the piston (72) and formed inwards in the shape of a cup.

18. Device according to at least one of Claims 1 to 17, characterised in that several strikers (21.1) or parts thereof of different weight are associated with the rapping hammer (21) as spare parts.

## Revendications

1. Dispositif destiné à un dispositif de frappe, comprenant un marteau de frappe (21), en particulier un marteau à air comprimé, qui est logé dans un porte-marteau (20) de façon à pouvoir se déplacer en va-et-vient par rapport à une pièce que l'on veut frapper, caractérisé en ce que le porte-marteau (20) comporte un cylindre creux (28, 84) dans lequel est guidé un piston (29) qui porte l'extrémité arrière du marteau de frappe (21) et qui peut être déplacé par entraînement pneumatique dans le cylindre creux (28, 84) pour imprimer un mouvement de va-et-vient au marteau de frappe (21) par rapport à la pièce que l'on veut frapper, et en ce que le piston (29) est creux et abrite le marteau de frappe (21) dans sa chambre intérieure (46).

2. Dispositif selon la revendication 1, caractérisé en ce que le piston (29, 72) est cylindrique et creux, et est relié, à l'extrémité avant, à une tige de piston cylindrique creuse (40, 73) qui possède un diamètre inférieur au diamètre intérieur du cylindre creux (28, 84), de façon à ménager une chambre annulaire cylindrique (41), et en ce que, de préférence, le piston (29) comporte, à l'extrémité arrière, une tige de piston pleine (38).

3. Dispositif selon la revendication 2, caractérisé en ce que la tige de piston (38) est conçue sous la forme d'un élément séparé et est vissée dans un filet femelle du piston (29), une pièce rapportée (37) de la tige de piston (38) qui comporte un filet mâle (42) étant elle aussi cylindrique et creuse.

4. Dispositif selon la revendication 3, caractérisé en ce que, juste derrière le filet (42) est prévu, sur la tige de piston (38), un épaulement annulaire (31) en saillie vers l'extérieur, qui porte un joint annulaire (32) dans une gorge correspondante (33), le joint annulaire (32) étant appliqué contre la surface intérieure cylindrique (34) du cylindre creux (28) et l'épaulement annulaire (31) formant un bord annulaire avant (35), qui est appliqué contre le bord extrême du cylindre creux (29), et un bord annulaire arrière (36) qui descend plus loin dans le sens radial.

5. Dispositif selon la revendication 4, caractérisé en ce que, derrière le bord annulaire arrière (36), est appliqué un épaulement annulaire (30) qui prend appui sur la tige de piston (38), qui est orienté radialement et qui est prévu dans le cylindre creux (28), un joint annulaire (39) étant logé dans une gorge annulaire correspondante (43) juste derrière l'épaulement annulaire (30).

6. Dispositif selon la revendication 5, caractérisé en ce que la tige de piston (38) ferme le cylindre (28) à l'arrière et comporte, à l'extrémité libre, un perçage radial (44) qui se prolonge par un perçage axial qui débouche dans la chambre intérieure (46) du piston (29), et en ce qu'il est prévu, dans le cylindre (28), au niveau du perçage (44), un évidement (47.1) en forme de fente qui s'étend sensiblement jusqu'au joint annulaire (39).

7. Dispositif selon la revendication 6, caractérisé en ce que la tige de piston cylindrique creuse (40, 73) est logée, de manière solidaire par sa forme, dans un anneau cylindrique formant couvercle (48, 112) qui prend appui sur le cylindre (28, 84).

8. Dispositif selon la revendication 7, caractérisé en ce que l'anneau cylindrique formant couvercle (48, 112) comporte, dans une gorge annulaire (49), un joint annulaire (50, 114) qui est appliqué contre la surface périphérique extérieure de la tige de piston (40, 73).

9. Dispositif selon une ou plusieurs des revendications 1 à 8, caractérisé en ce que des perçages (51 et/ou 52) débouchent dans la chambre annulaire (41).

10. Dispositif selon une ou plusieurs des revendications 1 à 9, caractérisé en ce que le marteau à air comprimé (21) est logé dans la chambre intérieure (46) du piston (29, 72) à l'aide d'un épaulement annulaire (54), une surface limitatrice de course (55) y étant associée vers l'avant et une surface limitatrice de course (56, 67) y étant associée vers l'arrière dans la chambre intérieure (46), et en ce que des amortisseurs (58, 66) sont prévus entre les surfaces limitatrices (55, 56 et/ou 67) et le marteau à air comprimé (21).

11. Dispositif selon une ou plusieurs des revendications 1 à 10, caractérisé en ce que le marteau à air comprimé (21) sort au centre de l'embouchure (59) du cylindre (28, 84), une tige de guidage (60) présentant un diamètre inférieur au diamètre intérieur de la tige de piston cylindrique (40, 73) et de l'embouchure (59), et en ce qu'un anneau d'appui (61, 116) orienté radialement et disposé dans la zone de l'embouchure supporte sans jeu la tige de guidage (60) qui, à l'arrière, est supportée par l'épaulement annulaire (54).

12. Dispositif selon la revendication 11, caractérisé en ce que le piston (72) est muni d'une tige de piston (73) d'un seul côté, la tige (73) s'étendant vers l'avant à partir du piston (72).

13. Dispositif selon la revendication 12, caractérisé en ce que la tige de piston (73) est conçue sous la forme d'un corps creux, et la tige de guidage (60) du marteau à air comprimé (21), qui traverse longitudinalement la tige de piston (73) et en sort par l'avant, est logée dans un palier d'appui radial (115) disposé dans la zone avant de la tige de piston (73).

14. Dispositif selon la revendication 12 ou 13, caractérisé en ce que la longueur (L) du piston (72) est supérieure à sa longueur de course (H), en ce qu'il est prévu, à la périphérie du piston (72), un évidement (78) qui s'étend de préférence sur toute la surface circonférentielle et dont la longueur (l) correspond sensiblement à la longueur de course (H), en ce que l'évidement (78) communique avec la chambre d'admission du marteau à air comprimé (21) par une conduite de liaison (77, 46.1), et en ce que, dans la paroi périphérique (84) du cylindre de travail (75) de l'ensemble cylindre-piston est ménagée une ouverture de branchement (85) pour l'agent de pression, de façon qu'elle communique avec l'évidement annulaire (78) quelle que soit la position du piston (72).

15. Dispositif selon la revendication 14, caractérisé en ce que le ou les amortisseurs (58, 66) sont formés par un ressort de pression ou par un élément en matériau élastique tel que du caoutchouc ou de la matière plastique.

16. Dispositif selon au moins une des revendications 10 à 15, caractérisé en ce que l'amortisseur arrière (66) est disposé entre l'extrémité arrière du marteau à air comprimé (21) et la paroi correspondante de la chambre intérieure (46.1) du piston (72).

17. Dispositif selon au moins une des revendications 1 à 16, caractérisé en ce qu'une chambre (46.1, 93) pouvant recevoir de l'air comprimé est prévue dans le piston (72), à l'arrière du marteau à air comprimé (21), et en ce que cette chambre (46.1, 93) est délimitée par un insert (92) qui est logé, de préférence vissé, dans un évidement arrière du piston (72) et qui est conçu sous la forme d'un pot tourné vers l'intérieur.

18. Dispositif selon au moins une des revendications 1 à 17, caractérisé en ce que plusieurs pilons (21.1) ou éléments de poids différents sont adjoints au marteau de frappe (21) à titre de pièces de rechange.
